# EUROPÄISCHE PATENTSCHRIFT

(11) **EP 2 724 828 B1**
(45) Veröffentlichungstag und Bekanntmachung des Hinweises auf die Patenterteilung: **25.05.2016**
(21) Anmeldenummer: 13189887.6
(22) Anmeldetag: 23.10.2013
(51) Int. Cl.: B26D 5/34, B26D 7/30, B26D 1/143, B26D 7/06

(54) **Schneidemaschine**
Cutting machine
Machine à découper

(30) Priorität: 24.10.2012 AT 504732012
(43) Veröffentlichungstag der Anmeldung: 30.04.2014
(73) Patentinhaber: Kuchler, Fritz, 9020 Klagenfurt (AT)
(72) Erfinder: Kuchler, Fritz, 9020 Klagenfurt (AT)
(74) Vertreter: Müllner, Martin

(56) Entgegenhaltungen:
- EP-A1- 2 248 640
- WO-A1-2008/135219
- AT-B- 407 622
- DE-A1- 2 936 106
- JP-A- 2000 343 488

## Beschreibung

Die Erfindung betrifft eine Schneidemaschine für Wurst oder dergleichen, mit einem Kreismesser, einem gegen das Kreismesser verfahrbaren Schnittgutwagen und einer die Schnittstärke bestimmenden, parallel verschiebbaren Anschlagplatte, sowie mit einer über eine Sensoreinrichtung ansteuerbaren Ablegeeinrichtung, beispielsweise mit Kettenrahmen und Schläger, und mit einem Ablegetablett, insbesondere mit Folienzuführung und Schweißeinrichtung zur Bereitstellung von verpacktem Aufschnitt, wobei Signale der Sensoreinrichtung einer Steuerung zur Bestimmung der Höhe und der Länge der Querschnittsfläche des Schnittgutes zuführbar sind.

Maschinen dieser Bauart können geschnittene Scheiben zum Beispiel von Wurst auf einem Ablegetablett in Zeilen überlappend auflegen. Mehrere Zeilen überlappen einander, sodass sich ein in zwei Achsenrichtungen überlappendes Muster bzw. Ablegebild ergilt. Da das Schnittgut (Wurst) sortenbedingt unterschiedliche Durchmesser ("Kaliber") aufweist, hat man die Abstände der Scheiben und der Zeilen zueinander im Ablegeprogramm der Maschine dem Durchmesser entsprechend angepasst, um ein ansprechendes Ablegebild zu erhalten. Das Programm wird über Sensoren geführt, die beim Schneidevorgang den Schnittgutdurchmesser erfassen. Dies erfolgt etwa durch eine Lichtschranke kurz vor dem Kreismesser, die durch das Schnittgut beim Vorschub des Schnittgutwagens unterbrochen wird. Ab diesem Signal wird der Vorschubweg des Schnittgutwagens gemessen (Wegimpulszählung), der den Schnittgutdurchmesser oder der Länge von Schnittgut (zum Beispiel Speck) entspricht. Große Kaliber können enger gelegt werden. Der Ablegepunkt muss so eingestellt sein, dass das Schnittgut seitlich nicht über die zum Ablegen vorgesehene Fläche (zum Beispiel eine Verpackungsfolie) übersteht. Um diese Forderung in zwei Koordinatenrichtungen zu erfüllen und damit insbesondere bei Schneidemaschinen mit integrierter oder nachfolgender Verpackungseinrichtung durch Verschweißen zweier den Aufschnitt einhüllender Folien ein perfektes Ablegen im Sollbereich bei jedem Schnittgut zu garantieren, sind weitere Maßnahmen im Rahmen der Steuerung der Aufschnitt Schneidemaschine erforderlich.

Aus der WO 2008/135219 A ist in diesem Sinn eine Aufschnittschneidemaschine bekannt, die in der Anschlagplatte knapp vor dem Kreismesser eine Sensoreinrichtung in Form einer vertikalen Sensorleiste aus einer Vielzahl von kapazitiven Sensoren umfasst. Beim Schneidvorgang werden von unten nach oben je nach Größe des Schnittgutes mehr oder weniger dieser Sensoren abgedeckt. Auf diese Weise kann die Querschnittshöhe des Schnittgutes bestimmt werden. Die Querschnittslänge wird über den Verschiebungsweg des Schnittgutwagens ab dem Erkennen des Schnittgutes nach Durchlaufen eines Leerweges bestimmt. Eine derartige Vermessung eines Schnittgutes auf einer Aufschnittschneidemaschine ist auch der DE 2936106 A zu entnehmen. Eine Einspanneinrichtung zur Lagefixierung des Schnittgutes unmittelbar hinter der Schnittebene ist aus der AT 407622 B bekannt. Die mechanischen Halteleisten klemmen das Schnittgut in X- und Z-Richtung. Diese Werte stehen demnach zur weiteren Berücksichtigung für die Steuerung einer Ablegeeinrichtung zur Verfügung. Sensoren, die unmittelbar mit dem Schnittgut in Kontakt stehen oder über welche die Schnittfläche geschoben wird, fetten zwangsläufig und stellen kritische Faktoren hinsichtlich der Hygiene dar.

Die Erfindung zielt darauf ab, eine Aufschnittschneidemaschine in dieser Hinsicht zu perfektionieren. Dies wird bei einer Maschine der eingangs beschriebenen Art dadurch erreicht, dass die Sensoreinrichtung mindestens einen Reflexionssensor, insbesondere einen Infrarot-Reflexionssensor auf der Anschlagplatte randnah oder auf einem Rahmen oder Träger über der Auflagefläche des Schnittgutes am Schnittgutwagen umfasst, dessen Signale bei Anordnung des Reflexionssensors nächst dem Kreismesser bei einem Hub des Schnittgutwagens das Höhenprofil und vorzugsweise über den ersten Durchgang die Querschnittslänge erfasst, wobei ein Maximalwert für die Höhe aus dem Höhenprofil in der Steuerung ermittelbar ist, oder dass mindestens zwei Reflexionssensoren im Abstand zueinander auf der Anschlagplatte randnah zur Abtastung des Höhenprofils im Stillstand des Schnittgutwagens vor dem Schneidvorgang angeordnet sind.

Diese Sensoreinrichtung, nämlich mindestens ein Reflexionssensor, ist somit nicht eine der bisher üblichen Lichtschranken, sondern misst aufgrund der Intensität der reflektierten Signale, z.B. Infrarotstrahlung die Entfernung zum Objekt, also zu dem Schnittgut. Da der Abstand (Montagehöhe) zur Auflagefläche des Schnittgutes auf dem Schnittgutwagen bekannt ist, kann die Höhe des Schnittgutes berechnet werden. Zusammen mit der Länge des Schnittgutes ergeben sich die Abmessungen der Schnittgutscheiben, sodass das Ablegemuster exakt der zur Verfügung stehenden Ablegefläche angepasst werden kann. Insbesondere bei einer Verpackungseinrichtung muss darauf geachtet werden, dass die geschnittenen Scheiben oder längliches Schnittgut wie etwa Speck unterschiedlicher Höhe nicht in die Schweißzone der zu verschweißenden Verpackungsfolien hineinragen. Andererseits ist ein zu großer Sicherheitsabstand nicht nur unschön, sondern auch unökonomisch. Der oder die Reflexionssensoren sind dabei aus dem Bewegungsbereich des Schnittgutes heraus gerückt und kommen mit dem Schnittgut nicht in Berührung. Mit diesen Sensoren kann die Ablage genau bis zum Rand erfolgen. Dies ist besonders wichtig bei Thekenmaschinen, wenn das Schnittgut nach den Kundenwünschen aufgelegt wird, also häufig mit unterschiedlichem Schnittgut Aufschnitte abgelegt werden. Natürlich gilt dies auch für bloßes Stapeln. Es ist nämlich sichergestellt, dass sich der Stapel genau in der Mitte bildet und dass jede Scheibe individuell mittig abgelegt wird. Dies wird durch Verändern des Abwurfpunktes sowie der Position des Ablegetabletts erreicht, wobei die Sensoren nicht verschmutzen und Betriebssicherheit ohne Zwischenreinigung gewährleistet ist.

Die Höhenmessung mit diesem Reflexionssensor basiert auf einer Reflexions-, Echo- oder Laufzeitmethode durch Aussenden und Empfangen von reflextierten Signalen. Bei Anordnung des Höhensensors knapp vor dem Kreismesser zum Beispiel oben auf der Anschlagplatte, meldet die Höhenmessung bei einem Hub vorerst kein Schnittgut, also volle Höhe. Erst wenn das Schnittgut beim Schneidevorgang in den Bereich der Höhenmessung kommt, wird das Höhenprofil erfasst. Ab diesem Augenblick wird zusätzlich der verbleibende Vorschubweg des Schnittgutwagens gemessen. Dieser Weg entspricht der Länge des Schnittgutes oder dem Durchmesser bei kreiszylindrischen Würsten. Für eine Längen- oder Durchmesserbestimmung kann auch - wie bisher - eine vertikale Lichtschranke im Nahbereich des Kreismessers an der Anschlagplatte vorgesehen sein. Diese gibt den Einschaltbefehl für die Wegmessung (Restwegmessung) des Schnittgutwagens. Sie erfüllt also nur diesen einen Zweck, während der erfindungsgemäße Reflexionssensor noch zusätzlich das Höhenprofil abtastet. Im letztgenannten Fall führt der Sensor eine dynamische Höhenabtastung aus und scannt das Schnittgutprofil. Der Maximalwert des Höhenprofils wird der Steuerung für die Ablegeeinrichtung zugeführt, damit das Ablegebild die vorgegebenen Grenzen etwa bei nachfolgendem Einschweißen nicht überschreitet und jedes Blatt, auch eines länglichen Schnittgutes, in beiden Koordinatenrichtungen (x und z) bis knapp an diese Grenze des Sollbereichs auf einer Basisfolie heranreicht, ohne diese Grenzen zu überschreiten.

Für eine statische Höhenmessung des Schnittgutes, die schon vor dem Schneidevorgang möglich ist, sind mindestens zwei Reflexionssensoren im Abstand zueinander auf der Anschlagplatte randnahe oder auf einem Rahmen oder Träger auf dem Schnittgutwagen oberhalb des Auflagebereichs für Schnittgut angeordnet. Der Abstand der Reflexionssensoren ist aufgrund der Erfahrung so gewählt, dass alle Schnittgutsorten von Salami bis Leberkäse höhenmäßig erfasst werden und dass sich aus den zwei oder mehreren Messwerten ein Maximum der tatsächlichen Höhe des Schnittgutes statistisch abschätzen lässt. Es wird also nicht ein tatsächliches Profil des Schnittgutes während des Hubes des Schnittgutwagens gescannt und der Maximalwert ermittelt, sondern aus zwei oder mehr Werten der Maximalwert genommen oder statistisch ermittelt. Es hat sich gezeigt, dass diese Näherung für die Positionierung des Schnittgutes im Ablegesystem ausreichend genau ist. Dabei ist es von Vorteil, wenn die Höhenwerte bereits vor dem Schneidevorgang schon beim Auflegen des Schnittgutes auf den Schnittgutwagen zur Verfügung stehen. Dies wird durch den Einsatz der Reflexionssensoren (mindestens zwei Reflexionssensoren) ermöglicht.

In weiterer Folge ist es aufgrund der Erfindung möglich, dass die Signale der Sensoren, der Wert der Schnittstärkeneinstellung sowie ein spezifisches Gewicht einem Rechner zur Bestimmung eines Zirkagewichtes jeder geschnittenen Scheibe zuführbar sind, dass ein gewünschtes Gesamtgewicht an der Maschine einstellbar ist und dass die Maschine bei Erreichen des Gesamtgewichtes als Summe der Zirkagewichte abschaltbar ist. Die Erfassung des Gewichts einer Scheibe ermöglicht es auch, bei Vorgabe eines gewünschten Gesamtgewichtes eines Aufschnittes die Blattfolge in den Zeilen für die Überlappung auch der Zeilen so einzustellen, dass sich ein vollständiger Aufschnitt mit komplett ausgefüllter Ablegefläche (locker bzw. eng) ergibt. Die Programmsteuerung bestimmt dann nicht nur den für jedes Blatt separat genau passenden Ablegepunkt, sondern teilt auch die Scheibenzahl pro Zeile und die Zeilenzahl entsprechend ein, damit das Sollgewicht erreicht wird. Natürlich ist eine Abwaage für die Auspreisung dann erforderlich.

Ein Ausführungsbeispiel zum Erfindungsgegenstand ist in den Zeichnungen dargestellt. Fig. 1 zeigt eine Schneidemaschine in Seitenansicht mit Blick auf den Schnittgutwagen und Fig. 2 diese Maschine von oben, jeweils in schematischer Darstellung.

Eine Schneidemaschine nach den Fig. 1 oder 2 umfasst ein Sockelgehäuse 1, auf dem ein Schnittgutwagen 2 längs einer Anschlagplatte 3 gegen die Schneidekante eines Kreismessers 4 verfahrbar ist. Wenn ein Schnittgut, hier eine Wurst 5, geschnitten wird, dann gelangt sie mittels einer Übergabewalze 6 vom Kreismesser 4 auf einen Kettenrahmen 7, der parallel laufende endlose Ketten mit Spikes aufweist. Je nach der von einer Steuerung 8 bestimmten Weglänge auf dem Kettenrahmen wird eine Schnittgutscheibe 9 zielgenau durch einen nicht dargestellten Schläger abgeworfen. Unterschiedliche Förderweglängen führen zu einer Zeile überlappender Schnittgutscheiben. Wenn ein Ablegetablett 10 zum Kettenrahmen 7 hin oder von diesem Weg verschoben wird, dann können parallele, einander überlappende Zeilen von Scheiben 9 aufgelegt und so eine Basisfolie innerhalb eines vorbestimmten (zum Beispiel rechteckigen) Feldes flächenfüllend belegt werden. Die Steuerung 8 aktiviert nicht nur einen Antrieb für den Kettenrahmen 7, sondern auch einen weiteren Antrieb zur Verschiebung des Ablegetabletts 10.

Die Fig. 2 zeigt ein Ablegetablett 10 mit einer Folienschweißeinrichtung 11 (zum Beispiel gemäß der AT 500725 B1). Daher ist ein exaktes Ablegen der geschnittenen Scheiben 9 innerhalb des vorgenannten Feldes erforderlich, wenn einerseits dieses Feld flächendeckend belegt und ein Überstand, der dann in die Schweißnaht ragt, vermieden werden soll. Zur Erfüllung dieser Bedingung ist ein Vermessen des Schnittgutes, zum Beispiel der Wurst 5 oder eines Pressschinkens 5', erforderlich.

Die Länge des Schnittgutes 5, 5' wird gemäß Fig. 1 mithilfe einer Lichtschranke 12 gemessen, die nahe der Schneide des Kreismessers 4 und knapp an der Anschlagplatte 3 vertikal verläuft. Der Schnittgutwagen 2 ist mit einem Wegmesssystem für den Vorschub ausgestattet. Dazu können zum Beispiel Impulse einer mitlaufenden Loch- oder Zahnscheibe gezählt werden. Die Zählung beginnt, sobald die Lichtschranke unterbrochen wird, also das Schnittgut 5, 5' die Lichtschranke erreicht hat. Die Restweglänge des Vorschubs des Schnittgutwagens 2 entspricht der Länge der Schnittfläche des Schnittgutes. Bei einer kreiszylindrischen Wurst ergibt die Länge zugleich den Durchmesser. Dieser Wert wird der Steuerung 8 als Größe für das Ablegebild, also zur Ansteuerung des Kettenrahmens 7 und zum Vorschub des Ablegetabletts 10 bei einem Zeilensprung zugeführt.

Wenn es sich um "unrundes" Schnittgut, also zum Beispiel einen im Schnittbild rechteckigen Pressschinken handelt, dann ist es erforderlich, auch die Höhe des Schnittgutes zu bestimmen. Im Ausführungsbeispiel ist ersichtlich, dass bei einer Längenmessung allein das hohe, rechteckige Schnittgut zwar innerhalb einer Zeile korrekt, jedoch die Zeile selbst nicht optimal im Ablegefeld positioniert wäre. Über eine Höhenmessung kann das Ablegetablett 10 so positioniert werden, dass die Längskante des jeweiligen Schnittgutes 5, 5' genau an den Grenzlinien des Ablegefeldes (innerhalb der Schweißeinrichtung 11) liegt, die parallel zu der Zeilenlängsrichtung sind.

Die Höhenmessung erfolgt im Ausführungsbeispiel durch zwei auf der Anschlagplatte 3 oben in einem Aufsatz angeordnete Reflexionssensoren 13, 14. Diese sind hier als Infrarotsensoren ausgebildet, jeweils mit einem IR-Sender und einem Empfänger. Das IR-Signal wird reflektiert und aus der Rücklaufmessung (zum Beispiel durch Intensitätsvergleich) ergibt sich ein Signal, das proportional zur Höhe des Schnittgutes 5, 5' ist.

Natürlich können auch andere Distanzmessverfahren an Stelle eines Infrarotsignals angewendet werden (Ultraschall, Radar, Laufzeitmessungen). Die im Ausführungsbeispiel gezeigte statische Messung der Höhe wird schon beim Einlegen des Schnittgutes 5, 5' durchgeführt. Es werden hier zwei Messwerte ermittelt, wobei die Anordnung der Reflexionssensoren 13 und 14 oben auf der Anschlagplatte 3 im Abstand (zum Beispiel 3 cm) zum Endanschlag des Schnittgutes 5, 5' auf dem Schnittgutwagen 2 in der Grundstellung desselben und dazu in einem weiteren Abstand (zum Beispiel 8 cm) vorgesehen ist. Statistisch gesehen findet man mit den zwei Messwerten das Auslangen. Der höhere Wert wird der Steuerung 8 zugeführt, und danach stellt die Steuerung 8 den Abstand der Schnittgutscheiben 9 zum zeilenparallelen Rand des Ablegefeldes innerhalb der Schweißvorrichtung ein. Eine Deckfolie wird darüber gelegt und mit der Basisfolie verschweißt - ohne den Rand der geschnittenen Ware - auch wenn diese keine Scheiben sind - mitzuschweißen.

Alternativ ist es möglich, anstelle der Lichtschranke 12 einen Höhensensor vorzusehen. Dieser scannt die Höhe während des Schneidevorganges, detektiert aber auch den Moment, da das Schnittgut in seinen Messbereich fährt. Ab diesem Augenblick wird der verbleibende Vorschubweg des Schnittgutwagens 2 in bekannter Weise gemessen. Dadurch ergibt sich die Länge bzw. der Durchmesser des Schnittgutes 5, 5', die der Steuerung 8 zugeführt wird. Diese dynamische Höhenmessung ("Scannen des Schnittgutprofils") führt zu einem Höhenprofil, das an die Steuerung 8 weitergeleitet wird. Aus der maximalen Höhe des bei jedem Schnitt vermessenen Querschnitts werden jene Führungsgrößen bestimmt, die für den Randabstand der einzelnen Zeilen des Ablegebildes im Ablegefeld verantwortlich sind.

Die Abmessungen des Schnittgutes sind typisch für die jeweilige Schnittgutsorte. Damit ist ein Rückschluss auf das spezifische Gewicht und mit diesem sowie mit dem abgetasteten Profil und der Schnittstärke vom Schnittstärke-Einstellrad 15 die Bestimmung des Zirkagewichtes einer geschnittenen Scheibe möglich. Wenn ein Aufschnitt ein vorgegebenes Gesamtgewicht haben soll, dann kann die Steuerung 8 bzw. der Rechner desselben die Scheibenzahl (Blattzahl) entsprechend ermitteln und die Abstände danach einstellen, so dass sich ein flächendeckender, randgenauer Aufschnitt ergibt.

## Patentansprüche

1. Schneidemaschine für Wurst oder dergleichen, mit einem Kreismesser, einem gegen das Kreismesser verfahrbaren Schnittgutwagen und einer die Schnittstärke bestimmenden, parallel verschiebbaren Anschlagplatte, sowie mit einer über eine Sensorreinrichtung ansteuerbaren Ablegeeinrichtung, beispielsweise mit Kettenrahmen und Schläger, und mit einem Ablegetablett, insbesondere mit Folienzuführung und Schweißeinrichtung zur Bereitstellung von verpacktem Aufschnitt, wobei Signale der Sensoreinrichtung einer Steuerung zur Bestimmung der Höhe und der Länge der Querschnittsfläche des Schnittgutes zuführbar sind, **dadurch gekennzeichnet, dass** die Sensoreinrichtung mindestens einen Reflexionssensor (13;14), insbesondere einen Infrarot-Reflexionssensor, auf der Anschlagplatte (3) randnah oder auf einem Rahmen oder Träger über der Auflagefläche des Schnittgutes (5,5') am Schnittgutwagen (2) umfasst, dessen Signale bei Anordnung des Reflexionssensors (13;14) nächst dem Kreismesser (4) bei einem Hub des Schnittgutwagens (2) das Höhenprofil und vorzugsweise über den ersten Durchgang die Querschnittslänge erfasst, wobei ein Maximalwert für die Höhe aus dem Höhenprofil in der Steuerung (8) ermittelbar ist, oder dass mindestens zwei Infrarot- Reflexionssensoren (13, 14) im Abstand zueinander auf der Anschlagplatte (3) randnah zur Abtastung des Höhenprofils im Stillstand des Schnittgutwagens (2) vor dem Schneidvorgang angeordnet sind.

2. Schneidemaschine nach Anspruch 1, **dadurch gekennzeichnet, dass** zur Bestimmung der Querschnittslänge eine vertikale Lichtschranke (12) vorgesehen ist, die - wie bekannt - ein Signal bei Erfassen eines Schnittgutes (5,5') an eine Schaltung zur Aktivierung der Restwegmessung des Schnittgutwagens, wie z.B. eine Zähleinrichtung von Wegimpulsen bis zum Ende des Vorschubs des Schnittgutwagens sendet.

3. Schneidemaschine nach den Ansprüchen 1 oder 2, **dadurch gekennzeichnet, dass** die Signale der Infrarot- Reflexionssensoren (13;14), der Wert einer Schnittstärkeeinstellung (15), sowie allenfalls ein spezifisches Gewicht einem Rechner zur Bestimmung eines Zirkagewichts jeder geschnittenen Scheibe zuführbar ist, dass ein gewünschtes Gesamtgewicht an der Maschine einstellbar ist und dass die Maschine bei Erreichen des Gesamtgewichtes als Summe der Zirkagewichte abschaltbar ist.

## Claims

1. A cutting machine for a sausage product or the like, comprising a circular blade, a carriage for product to be cut which is movable against the circular blade, and a stop plate which is adjustable parallel to the circular blade and determines the cutting thickness, the machine also comprising a delivery unit which can be controlled by a sensor unit, the delivery unit having, for example, a conveyor chain and an ejector arm (striker), and having a delivery platform, in particular a delivery platform having a foil feed and a welding unit for preparing packed cut product, wherein signals from the sensor unit can be supplied to a controller for determining the height and the length of the cross-sectional area of the product to be cut, **characterized in that** the sensor unit comprises at least one reflective sensor (13; 14), in particular an infrared reflective sensor, which is located on the stop plate (3) close to the edge of the plate, or on a frame or carrier above the surface by which the product (5, 5') to be cut is in contact with the carriage (2) for product to be cut, the signals from which sensor, in the case of the reflective sensors (13; 14) being located adjacent to the circular blade (4), record, during a travelling movement of the carriage (2) for product to be cut, the height profile and, preferably, the cross-sectional length over the first traverse of the carriage, wherein a maximum value for the height can be determined in the controller (8) from the height profile, or **in that** at least two infrared-reflective sensors (13, 14) are arranged at a spacing from one another on the stop plate (3) close to the edge of the plate, for sensing the height profile, in the stationary condition of the carriage (2) for product to be cut, before the cutting operation.

2. A cutting machine according to Claim 1, **characterized in that** for determining the cross-sectional length, a vertical light barrier (12) is provided, which - as is known - sends a signal, when a product to be cut (5, 5') is detected, to a circuit for activating measurement of the remaining travel of the carriage for product to be cut, such as, e.g., a counting unit for travel pulses up to the end of the feed of the carriage for product to be cut.

3. A cutting machine according to Claim 1 or 2, **characterized in that** the signals of the infrared-reflective sensors (13; 14), the value of an adjustment device (15) for setting the thickness of the cut, and optionally a specific weight for the product, can be supplied to a computer in order to determine an approximate weight for each cut slice, **in that** a desired total weight can be set on the machine, and **in that** the machine can be switched off when the total weight as the sum of the approximate weights is reached.

## Revendications

1. Trancheuse pour charcuterie ou d'autres aliments apparentés, pourvue d'une lame circulaire, d'un chariot pouvant être déplacé par rapport à ladite lame circulaire, et d'une plaque butoir déterminant la largeur de coupe et pouvant coulisser parallèlement ainsi que d'un organe de pose pouvant être commandé au moyen d'un organe capteur et comportant, par exemple, un cadre à chaînes et un bras rabatteur, et d'un plateau de pose comportant notamment un dispositif d'amenée de feuilles et un organe de soudage pour ainsi fournir des tranches d'aliment emballées, les signaux émanant de l'organe capteur pouvant être transmis à un dispositif de commande pour déterminer la hauteur et la longueur de la surface de section transversale de l'objet à trancher, **caractérisée en ce que** l'organe capteur comprend au moins un capteur de réflexion (13 ; 14), notamment un capteur de réflexion à infrarouge, qui est placé en marge de la plaque butoir (3) ou sur un cadre ou support situé au-dessus de la surface sur laquelle repose l'objet à trancher (5, 5') tout en étant solidaire du chariot (2), les signaux émanant du capteur de réflexion (13 ; 14) permettant, lorsque celui-ci est disposé à proximité de la lame circulaire (4) et le chariot (2) subit une course, de détecter le profil de hauteur et préférentiellement la longueur de section transversale à travers un premier passage, le dispositif de commande (8) permettant de calculer un valeur maximale de hauteur à partir dudit profil de hauteur, ou qu'au moins deux capteurs de réflexion à infrarouge (13, 14) sont disposés, à distance l'un de l'autre, en marge de la plaque butoir (3), pour ainsi détecter le profil de hauteur au préalable du processus de tranchage lorsque le chariot (2) est à l'arrêt.

2. Trancheuse selon la revendication 1, **caractérisée en ce qu'**elle est pourvue d'une barrière photoélectrique (12) verticale qui sert à déterminer la longueur de section transversale et qui émet - de manière connue - un signal lorsqu'elle détecte l'objet à trancher (5,5') puis l'envoie à un circuit activant la mesure des déplacements résiduels du chariot, par exemple à un organe de décompte des impulsions de déplacement, jusqu'à ce que le chariot puisse s'arrêter.

3. Trancheuse selon les revendications 1 ou 2, **caractérisée en ce que** l'on peut transmettre à un ordinateur les signaux émanant des capteurs de réflexion à infrarouge (13 ; 14), la valeur d'un réglage de la largeur de coupe (15) ainsi que éventuellement un poids spécifique, pour ainsi déterminer un poids approximatif de chaque tranche découpée, que l'on peut procéder, sur ladite trancheuse, à un réglage du poids total souhaité, et que l'on peut arrêter ladite trancheuse lorsque la somme desdits poids approximatifs atteint ledit poids total.
